# EUROPÄISCHE PATENTSCHRIFT

(11) **EP 0 133 520 B1**
(45) Veröffentlichungstag und Bekanntmachung des Hinweises auf die Patenterteilung: **19.04.1989**
(21) Anmeldenummer: 84108894.1
(22) Anmeldetag: 27.07.1984
(51) Int. Cl.: B65D 51/16

(54) **Behälterverschluss zum Be- oder Entlüften eines Behälters**
Container closure with venting means
Fermeture pour récipient avec moyens d'aération

(30) Priorität: 11.08.1983 DE 3328953
(43) Veröffentlichungstag der Anmeldung: 27.02.1985
(73) Patentinhaber: Jacob Berg GmbH & Co. KG, D-55257 Budenheim (DE)
(72) Erfinder: Krautkrämer, Günter, D-6501 Budenheim (DE)
(74) Vertreter: Weber, Dieter, Dr.

(56) Entgegenhaltungen:
- EP-A- 0 082 757
- GB-A- 1 072 104
- US-A- 3 278 089
- US-A- 3 527 376
- US-A- 4 122 943
- US-A- 4 420 101

## Beschreibung

Die Erfindung betrifft einen Behälterverschluß aus Kunststoff, bestehend aus einem mit dem Behälter verbindbaren Verschlußunterteil mit einem aus einem Stück mit ihm bestehenden, die Ausgießöffnung verschließenden, herausreißbaren, eine elastische Membran aufweisenden Membranteil und aus einer mit dem Verschlußunterteil lösbar verbindbaren Kappe.

Ein Behälterverschluß mit diesen Merkmalen ist beispielsweise aus der EP-A-82 757 bekannt, er dient dem Zweck, einen Flüssigkeitsbehälter während der Lagerung flüssigkeitsdicht verschlossen zu halten. Vor dem Gebrauch wird dann das die Ausgießöffnung verschließende Membranteil durchstochen oder vorzugsweise, wie bei dem aus der EP-A-82 757 bekannten Behälterverschluß herausgerissen, wonach dann das Verschließen ausschließlich mit Hilfe der aufschraubbaren, aufsteckbaren oder anderweitig mit dem Verschlußunterteil verbindbaren Kappe erfolgt.

Es gibt flüssige Füllgüter, die aus produktionstechnischen Gründen mit erhöhter Temperatur abgefüllt werden. Bestehen in diesem Fall die Behälter aus relativ dünnwandigen flexiblen Materialien, wie Weißblech oder Kunststoff, und werden diese Behälter unmittelbar nach der Befüllung, das heißt vor dem Abkühlen des Füllgutes, hermetisch dicht verschlossen, entsteht während des Abkühlvorganges im Inneren des Behälters ein Vakuum, das zu Deformationen des Behältermantels (Implosion, Pannelling) führen kann.

In anderen Fällen müssen Flüssigkeiten abgefüllt werden, die bei erhöhten Umgebungstemperaturen, wie beim Lagern in Räumen mit erhöhter Temperatur, beispielsweise während der Sommerzeit, einen derart erhöhten Dampfdruck besitzen, das die genannten Behälter aus relativ dünnwandigen flexiblen Materialien sich ebenfalls deformieren, indem sie sich nach aussen beulen.

Aus der US-A-4 122 943 ist es bekannt, zwei fließfähige Substanzen miteinander zu vermischen, welche in zwei ineinander gestellten Behältern getrennt voneinander untergebracht sind, wobei im Boden des Innenbehälters ein Einwegventil vorgesehen ist, durch welches beim tieferen Herabdrücken dieses Innenbehälters in den äußeren Behälter hinein Flüssigkeit oder dgl. aus dem äußeren durch das Einwegventil in den inneren Behälter hineinströmt und sich mit dem Inhalt desselben vermengt. Da hierbei das freie Volumen im Innenbehälter abnimmt, muß das Gas aus diesem Bereich durch ein ähnlich konstruiertes Entlüftungsventil entweichen. Sowohl das Einwegventil als auch das Entlüftungsventil weisen hierzu ein Membranteil auf, das als relativ harte, flexible Plastikscheibe ausgebildet ist, mit einem konischen Abschnitt, der eine zentrale Öffnung umschließt, die mit einem Dichtungsstift zusammenwirkt, wobei die Dichtflächen des Dichtungsstiftes und des anliegenden Membranteiles als ebene Flächen ausgebildet sind.

Es ist Aufgabe vorliegender Erfindung, einen Behälterverschluß der genannten Art zu schaffen, der bei Überdruck oder Unterdruck in dem Behälter diesen be- bzw. entlüftet, während der Lagerung aber nur während des Be- oder Entlüftens mit der Atmosphäre eine Verbindung herstellt, ansonsten aber gasdicht und flüssigkeitsdicht verschlossen ist. Insbesondere sollte ein solcher Behälterverschluß insgesamt aus Kunststoff bestehen und fertigungstechnisch möglichst einfach herstellbar sein. Hierzu soll er aus möglichst wenig Einzelteilen bestehen, so daß bei seiner Fertigung möglichst wenige Spritzvorgänge erforderlich sind.

Erfindungägemäß ist der Behälterverschluß mit den eingangs genannten Merkmalen dadurch gekennzeichnet, daß zum Be- oder Entlüften des Behälters die elastische Membran eine Öffnung aufweist, die in Normalstellung des Membranteils von einem an der Öffnung anliegenden, an seinem freien Ende abgerundeten Stift des Behälterverschlusses luftdicht verschlossen ist, wobei die Membran des Membranteils mit Vorspannung gegen den Stift des Behälterverschlusses anliegt, und ein an die Öffnung angrenzender Hohlraum der Kappe in offener Verbindung mit der Atmosphäre steht.

Durch die Tatsache, daß die Membran des Membranteils mit Vorspannung gegen den Stift des Behälterverschlusses anliegt, bleibt der Innenraum des Behälters während der Lagerung gegenüber der Atmosphäre flüssigkeits- und gasdicht verschlossen, wobei gerade die Ausbildung des Stiftes mit dem freien, abgerundeten Ende eine besonders wirksame Dichtung gewährleistet. Dies ist von besonderer Bedeutung, wenn das Füllgut einen relativ hohen Dampfdruck besitzt oder oxidationsanfällig ist. Je nachdem, ob es sich um einen den Behälter belüftenden oder entlüftenden Behälterverschluß handelt, hebt sich die elastische Membran bei Unterdruck oder Überdruck in dem Behälter von dem Stift des Behälterverschlusses ab, wodurch die Öffnung in der Membran für den Gasdurchtritt freigelegt wird und eine Be- bzw. Entlüftung des Behälterinneren zuläßt, bis der Innendruck wieder mit dem Außendruck übereinstimmt.

Zu diesem Zeitpunkt legt sich die Membran wieder mit Vorspannung gegen den Stift des Behälterverschlusses und verschließt so die Öffnung.

Die Öffnung ist also zur Be- oder Entlüftung immer nur sehr kurzfristig geöffnet und während einer Lagerung unter Normalbedingungen gas-und flüssigkeitsdicht verschlossen. Außerdem kann die Öffnung sehr klein gehalten werden, da nur relativ geringe Gasmengen durch sie hindurch in den Behälter eintreten oder aus ihm austreten müssen.

Damit der Behälterverschluß hinsichtlich des

Belüftens oder Entlüftens trotz der mit dem Verschlußunterteil verbundenen Kappe funktionieren kann, besitzt die Kappe einen unmittelbar an die Öffnung angrenzenden Hohlraum, der mit der Atmosphäre in offener Verbindung steht, so daß beim Entlüften durch die Öffnung in den Hohlraum der Kappe austretende Luft oder austretender Dampf in die Atmosphäre austreten bzw. beim Belüften Luft angesaugt werden kann, wenn die Membran von dem Stift des Behälterverschlusses abgehoben ist. Konstruktiv kann man die offene Verbindung des Hohlraumes der Kappe mit der Atmosphäre unterschiedlich gestalten. Beispielsweise kann das Deckelteil der Kappe eine Öffnung besitzen. Bevorzugt ist es aber, einen Luftkanal zwischen den aneinander angrenzenden Flächen der Kappe einerseits und dem Verschlußunterteil andererseits vorzusehen. Wenn der erfindungsgemäße Behälterverschluß beispielsweise dazu bestimmt ist, beim Abfüllen von Füllgütern mit erhöhter Temperatur lediglich nach dem Abfüllen während des Abkühlens eine Belüftung zu ermöglichen, kann man den Luftkanal zwischen der Kappe und dem Verschlußunterteil so anordnen, daß er nur dann eine offene Verbindung zur Atmosphäre herstellt, wenn die Kappe nicht vollständig fest aufgeschraubt oder anderweitig mit dem Verschlußunterteil verbunden ist, durch eine weitere Teildrehung aber sich dann verschließt. Da das Membranteil bei der Lagerung des Behälters einen völlig dichten Verschluß bewirkt, ist es unerheblich, daß gleichzeitig zwischen Kappe und Verschlußunterteil keine vollständige Gasdichtigkeit vorliegt. Wenn vor dem Gebrauch dann die Membran entfernt wird, wird man beim Wiederverschließen des Behälters die Kappe fest aufschrauben, wobei dann bei der letztgenannten Anordnung und Konstruktion des Luftkanals dieser geschlossen wird, so daß dann die Gasdichtigkeit zwischen Kappe und Verschlußunterteil erzeugt wird.

Nach einer zweckmäßigen Ausführungsform kann der Stift des Behälterverschlusses mit der Kappe verbunden sein, bei beispielsweise einstückiger Verbindung mit dieser, und von oben an der Öffnung anliegen. Zweckmäßig ist dabei die Öffnung mittig in der Membran und der Stift mittig in der Kappe angebracht. In gleicher Weise könnten allerdings Öffnung und Stift auch außermittig angeordnet sein. Bei einer anderen zweckmäßigen Ausführungsform kann der die Öffnung verschliessende Stift an dem herausreißbaren Membranteil über ein im wesentlichen starres Verbindungsteil befestigt sein und von oben oder unten an der Öffnung anliegen. Hierzu kann zweckmäßig das Membranteil einen diametral an ihm angeordneten Steg mit dem daran befestigten Stift besitzen. Liegt dieser von oben an der Öffnung an, ist der Behälterverschluß belüftbar, liegt er von unten an, ist er entlüftbar. Das Funktionsprinzip ist in beiden Fällen das gleiche.

Wenn hier von einen, herausreißbaren Membranteil die Rede ist, so kann darunter auch ein Herausschneiden oder Durchstechen der Membran verstanden werden. Vorzugsweise ist aber das Membranteil in an sich bekannter Weise an seinem gesamten Außenumfang mit Schwachstellen oder mit kontinuierlicher Materialschwächung versehen, so daß es insgesamt leicht entfernbar ist. Zur Erleichterung der Entfernbarkeit ist das Membranteil mit einem Reißring versehen, in den der Zeigefinger einhängbar ist, um das Membranteil herauszureißen.

Das Membranteil selbst kann ebenfalls unterschiedlich ausgebildet sein. So kann es insbesamt aus der Membran bestehen. Zweckmäßig besitzt es aber einen im wesentlichen starren ringsum laufenden Steg und eine von diesem Steg umgebene, aus einem Stück mit ihm bestehende elastische Membran. An dem Steg ist dann der oben erwähnte Reißring befestigt. Ein solches Membranteil läßt sich durch ruckartiges Herausreißen leicht vollständig aus der Ausgießöffnung entfernen.

Das Verschlußunterteil kann in an sich bekannter Weise unterschiedlich mit dem Behälter verbindbar sein, wie durch Einrasten, Schrauben, Aufschweißen, Umbörteln des Behälterrandes oder anderweitig. Auch die Kappe kann in unterschiedlicher und bekannter Weise auf den Verschlußunterteil lösbar befestigbar sein, wie durch Aufschrauben, Aufstecken, Bajonettverschluß oder dergleichen.

Durch die Zeichnung wird die Erfindung weiter erläutert. In dieser bedeutet
Figur 1 einen senkrechten Schnitt durch die Kappe einer bevorzugten Ausführungsform eines erfindungsgemäßen Behälterverschluß zum Belüften,
Figur 2 einen senkrechten Schnitt durch das zu der Kappe gemäß Figur 1 gehörige Verschlußunterteil,
Figur 3 einen senkrechten Schnitt durch den mit der Behälteröffnung verbundenen, aus den Einzelteilen der Figuren 1 und 2 bestehenden zusammengesetzten Behälterverschluß und
Figur 4 einen senkrechten Schnitt durch eine andere Ausführungsform eines Behälterverschlusses in der in Figur 3 dargezeigten Darstellungsweise, wobei dieser Behälterverschluß zum Entlüften ausgebildet ist.

Gleiche Teile sind in den beiden Ausführungsformen, Figur 1 bis 3 einerseits und Figur 4 andererseits, bei gleicher Ausbildung und den gleichen Bezugsziffern versehen.

Jeder der Behälterverschlüsse besitzt in Verschlußunterteil 1 und eine Kappe 2, die jeweils für sich einstückig aus einem Kunststoffmaterial bestehen. Das Verschlußunterteil 1 besitzt ein Membranteil 3, welches im Falle der Ausführungsform gemäß den Figuren 1 bis 3 aus einem ringsum laufenden, im wesentlichen starren Steg 9, einem daran befestigten Reißring 7 und einer von dem im wesentlichen starren Steg 9 umgebenen elastischen Membran 4 besteht. Alle diese Komponenten des Membranteils sind einstückig miteinander verbunden.

In der Mitte besitzt die Membran 4 eine Öffnung 5, die im Falle der Ausführungsform gemäß den Figuren 1 bis 3 durch einen am freien Ende abgerundeten Stift 6 der Kappe 2 in Normalstellung verschlossen ist. Durch die Flexibilität der Membran 4 und die Höhenabstimmung zwischen ihr und dem Stift 6 liegt die Membran 4 mit einer gewissen Vorspannung an dem Stift 6 an. Entsteht nun im Inneren des Behälters ein Unterdruck, wird die Membran 4 durch den höheren atmosphärischen Druck von dem Stift 6 abgehoben, Luft strömt durch die Öffnung 5 in das Behälterinnere ein, bis praktisch Druckausgleich zwischen dem atmosphärischen Druck und dem Druck im Behälterinneren erreicht ist. Sodann legt sich die Membran 4 wieder unter Vorspannung an den Stift 6 an, wodurch die Öffnung 5 wieder verschlossen wird.

Die Verbindung zwischen der Öffnung 5 und der Ausenatmosphäre wird durch einen kleinen Luftkanal 8 zwischen der Kappe 2 Und dem Verschlußunterteil 1 erreicht. Der an die Öffnung 5 angrenzende innere Hohlraum der Kappe 2 besitzt das Bezugszeichen 10. In den Figuren 3 und 4 ist die Wand des Behälters, auf den der erfindungsgemäse Behälterverschluß aufgesetzt wurde, mit 13 bezeichnet.

Der in Figur 4 dargestellte Behälterverschluß nach der Erfindung zur Entlüftung unterscheidet sich von dem gemäß den Figuren 1 bis 3 dadurch, daß in der Kappe kein die Öffnung 5 verschließender Stift vorgesehen ist, sondern daß das Membranteil 3 zusätzlich zu den, ringsum laufenden Steg 9, dem Reißring 7 und der Membran 4 mit der mittigen Öffnung 5 einen an dem ringsum laufenden Steg 9 beidseitig befestigten, wie beispielsweise aufgeschweißter, aufgeklebter oder eingerasteter diametral angeordneten Steg 11 mit einem daran einstückig befestigten Stift 12 besitzt. Bei diesem Ausführungsbeispiel liegt der Stift 12 von unten an der Öffnung 5 der Membran 4 an, so daß bei einem Überdruck in dem Behälter die Membran nach oben von dem Stift abhebt und auf diese Weise den Behälfter entlüftet.

Zur Öffnung des Behälterverschlusses vor der Benutzung wird in üblicher Weise die Kappe 2 entfernt, wie abgeschraubt, und das Membranteil 3 mit Hilfe des Reißringes 7 herausgerissen.

## Patentansprüche

1. Behälterverschluß aus Kunststoff, bestehend aus einem mit dem Behälter verbindbaren Verschlußunterteil (1) mit einem aus einem Stück mit ihm bestehenden, die Ausgießöffnung verschließenden, herausreißbaren, eine elastische Membran (4) aufweisenden Membranteil (3) und aus einer mit dem Verschlußunterteil lösbar verbindbaren Kappe (2), dadurch gekennzeichnet, daß zum Be- oder Entlüften des Behälters die elastische Membran (4) eine Öffnung (5) aufweist, die in Normalstellung des Membranteils von einem an der Öffnung anliegenden, an seinem freien Ende abgerundeten Stift (6, 12) des Behälterverschlusses luftdicht verschlossen ist, wobei die Membran (4) des Membranteils (3) mit Vorspannung gegen den Stift des Behälterverschlusses anliegt, und ein an die Öffnung (5) angrenzender Hohlraum (10) der Kappe (2) in offener Verbindung mit der Atmosphäre steht.

2. Behälterverschluß nach Anspruch 1, dadurch gekennzeichnet, daß der Stift (6) mit der Kappe (2) verbunden ist und von oben an der Öffnung (5) anliegt.

3. Behälterverschluß nach Anspruch 1, dadurch gekennzeichnet, daß der Stift (12) an dem herausreißbaren Membranteil (3) über ein im wesentlichen starres Verbindungsteil (11) befestigt ist und von oben oder unten an der Öffnung (5) anliegt.

4. Behälterverschluß nach einem der Ansprüche 1 bis 3. dadurch gekennzeichnet, daß das Membranteil (3) einen Reißring (7) aufweist.

5. Behälterverschluß nach einem der Ansprüche 1 bis 4, dadurch gekennzeichnet, daß das Membranteil (3) aus einem im wesentlichen starren ringsum laufenden Steg (9) und einer aus einem Stück mit ihm bestehenden elastischen Membran (4) besteht.

6. Behälterverschluß nach einem der Ansprüche 1 bis 5, dadurch gekennzeichnet, daß der an das Membranteil (3) angrenzende Hohlraum (10) der Kappe (2) über einen Luftkanal (8) zwischen dem Verschlußunterteil (1) und der Kappe (2) in offener Verbindung mit der Atmosphäre steht.

## Claims

1. A container closure of plastics material comprising a bottom closure portion (1) which can be connected to the container, having a diaphragm portion (3) which is in one piece with the bottom closure portion and which closes the pouring-out opening and which can be torn out and which has an elastic diaphragm (4), and a cap (2) which can be releasably connected to the bottom closure portion, characterised in that for ventilation or venting of the container the elastic diaphragm (4) has an opening (5) which in the normal position of the diaphragm portion is airtightly closed by a pin (6, 12) of the container closure, which bears against the opening and which is rounded off at its free end, wherein the diaphragm (4) of the diaphragm portion (3) bears with a biasing force against the pin of the container closure, and a cavity (10) in the cap (2), adjoining the opening (5), is in open communication with the atmosphere.

2. A container closure according to claim 1 characterised in that the pin (6) is connected to the cap (2) and bears against the opening (5) from above.

3. A container closure according to claim 1 characterised in that the pin (12) is secured to the tear-out diaphragm portion (3) by way of a substantially rigid connecting portion (11) and bears against the opening (5) from above or from below.

4. A container closure according to one of claims 1 to 3 characterised in that the diaphragm portion (3) has a tearing ring (7).

5. A container closure according to one of claims 1 to 4 characterised in that the diaphragm portion (3) comprises a substantially rigid web portion (9) extending therearound, and an elastic diaphragm (4) which is in one piece therewith.

6. A container closure according to one of claims 1 to 5 characterised in that the cavity (10) in the cap (2), which adjoins the diaphragm portion (3), is in open communication with the atmosphere by way of an air passage (8) between the bottom closure portion (1) and the cap (2).

## Revendications

1. Fermeture pour récipient en matière plastique, comprenant une partie inférieure de fermeture (1) pouvant être assemblée au récipient avec un organe en forme de membrane (3) comportant une membrane élastique (4), fermant l'orifice verseur et en faisant partie intégrante et un chapeau (2) pouvant être assemblé de façon amovible à la partie inférieure de fermeture, caractérisée en ce que pour l'aération ou la purge du récipient, la membrane élastique (4) comporte une ouverture (5) qui, en position normale de l'organe en forme de membrane, est fermée de façon hermétique à l'air par un appendice (6, 12) à extrémité libre arrondie s'appliquant sur l'ouverture, de telle sorte que la membrane (4) de l'organe en forme de membrane (3) est appliquée avec une précontrainte contre l'appendice de la fermeture du récipient, et qu'un vide (10) du chapeau (2), adjacent à l'ouverture (5) est en communication avec l'atmosphère.

2. Fermeture pour récipient selon la revendication 1, caractérisée en ce que l'appendice (6) est relié au chapeau (2) et est appliqué par le haut sur l'ouverture (5).

3. Fermeture pour récipient selon la revendication 1, caractérisée en ce que l'appendice (12) est fixé sur l'organe en forme de membrane arrachable (3) par l'intermédiaire d'une nervure de raccordement (11) sensiblement rigide et est appliqué sur l'ouverture (5) par le dessus ou par le dessous.

4. Fermeture pour récipient selon l'une quelconque des revendications 1 à 3, caractérisé en ce que l'organe en forme de membrane (3) comprend un anneau d'arrachage (7).

5. Fermeture pour récipient selon l'une quelconque des revendications 1 à 4, caractérisé en ce que l'organe en formé de membrane (3) est composé d'une nervure disposée périphériquement (9), sensiblement rigide, et d'une membrane élastique (4) qui en fait partie intégrante.

6. Fermeture pour récipient selon l'une quelconque des revendications 1 à 5, caractérisée en ce que le creux (10) du chapeau (2) adjacent à l'organe de membrane est en communication ouverte avec l'atmosphère par l'intermédiaire d'un canal d'air (8) entre la partie inférieure de fermeture (1) et le chapeau (2).
